# EUROPÄISCHE PATENTSCHRIFT

(11) **EP 2 423 599 B1**
(45) Veröffentlichungstag und Bekanntmachung des Hinweises auf die Patenterteilung: **17.05.2017**
(21) Anmeldenummer: 11177535.9
(22) Anmeldetag: 15.08.2011
(51) Int. Cl.: F23R 3/34, F23R 3/00, F23R 3/04

(54) **Verfahren zum Betrieb einer Brenneranordnung sowie Brenneranordnung zur Durchführung des Verfahrens**
Method for operating a burner arrangement and burner arrangement for implementing the method
Procédé de fonctionnement d'un agencement de brûleur ainsi qu'agencement de brûleur destiné à la mise en oeuvre du procédé

(30) Priorität: 27.08.2010 CH 13882010
(43) Veröffentlichungstag der Anmeldung: 29.02.2012
(73) Patentinhaber: General Electric Technology GmbH, 5400 Baden (CH)
(72) Erfinder: Poyyapakkam, Madhavan, 6343 Rotkreuz (CH); Ergolu, Adnan, 5417 Untersiggenthal (CH); Ciani, Andrea, 8005 Zürich (CH); Lauffer, Diane, 5430 Wettingen (CH); Ruedel, Uwe, 5406 Baden-Rütihof (CH)
(74) Vertreter: Bernotti, Andrea

(56) Entgegenhaltungen:
- EP-A1- 0 918 190
- EP-A2- 2 169 314
- JP-A- 58 072 822
- US-A- 5 381 652
- US-A1- 2006 059 916

## Beschreibung

### TECHNISCHES GEBIET

Die vorliegende Erfindung bezieht sich auf das Gebiet der Brennertechnologie, insbesondere von Gasturbinen. Sie betrifft Verfahren zum Betrieb einer Brenneranordnung gemäss dem Oberbegriff des Anspruchs 1. Sie betrifft weiterhin eine Brenneranordnung zur Durchführung des Verfahrens.

### STAND DER TECHNIK

Seit längerem sind im Stand der Technik Gasturbinen mit so genannter sequenzieller Verbrennung bekannt, bei denen die Verbrennungsgase aus einer ersten Brennkammer nach Arbeitsleistung in einer ersten Turbine einer zweiten Brennkammer zu geführt werden, wo mithilfe der in den Verbrennungsgasen enthaltenen Verbrennungsluft eine zweite Verbrennung erfolgt, und die erneut erhitzten Gase einer zweiten Turbine zugeführt werden.

Für diese zweite Verbrennung werden bei der Anmelderin so genannte SEV-Brenner eingesetzt, die beispielsweise in dem Artikel "Field experience with the sequential combustion system of the GT24/GT26 gas turbine family", ABB Review 5, 1998, S. 12-20, oder in der Druckschrift EP 2 169 314 A2 (siehe die dortige Fig. 1) beschrieben werden.

Ein solcher SEV-Brenner ist schematisch in der Fig. 1 dargestellt: Der SEV-Brenner 10 der Fig. 1 umfasst einen Mischraum 12, der sich in einer Strömungsrichtung (siehe die länglichen Pfeile) erstreckt. Stromaufwärts schließt sich an den Mischraum 12 ein Einlass 11 an, durch den Verbrennungsgase 18 aus der ersten (nicht dargestellten) Brennkammer nach Entspannung in der ersten (nicht dargestellten) Turbine in den Mischraum 12 eintreten können. Stromabwärts schließt sich an den Mischraum 12 ein Verbrennungsraum 13 an, in dem sich während des Betriebs eine Brennerflamme mit einer entsprechenden Flammengrenze 17 ausbildet. Der Mischraum 12 ist nach außen durch eine Brennerwand 15 begrenzt, die eine Vielzahl von Effusionslöchern 16 aufweist. In den Mischraum 12 ragt eine abgewinkelte Brennstofflanze 14 hinein, aus der ein Brennstoff 19 in den Mischraum 12 eingedüst wird.

Entgegen der Strömungsrichtung der Verbrennungsgase 18 im Mischraum 12 wird außen Kühlluft 20 zugeführt, die durch die Effusionslöcher 16 in der Brennerwand 15 in den Mischraum 12 eintritt und eine Effusionskühlung bewirkt (siehe Fig. 2). Durch die Zuführung der Kühlluft entlang der Brennerwand 15 wird diese konvektiv gekühlt. Wie bereits in der eingangs genannten Druckschrift EP 2 169 314 A2 ausgeführt worden ist, besteht bei derartigen SEV-Brennern der Wunsch, die Kühlung zu verbessern und die Rückzündung noch stärker zu unterdrücken, damit die sequenziellen Brenner bei noch höheren Heissgastemperaturen und mit hoch reaktiven Brennstoffen betrieben werden können.

Bei herkömmlichen Brennern von Gasturbinen ist vorgeschlagen worden (siehe die Druckschrift US 7,493,767 B2; Fig. 8 und 9), bei der Prallkühlung von Übergangsstücken die Verteilung der Kühlluft über das Prallkühlungsblech dadurch zu verändern und zu beeinflussen, dass bestimmte Löcher in dem Blech mit so genannten "Strömungseinfangelementen" oder "scoops" ausgestattet werden, um lokal höhere Massenströme an Kühlluft bereitzustellen. Da in diesem Fall wegen der fehlenden Effusionskühlung die Kühlluft nicht direkt durch die Brennerwand in den Mischraum eintritt, sondern außen an der Brennerwand entlang geführt wird, muss auf das Zusammenwirken der Strömung im Mischraum mit durch die Brennerwand einströmender Kühlluft keine Rücksicht genommen werden.

Im Fall eines SEV-Brenners besteht jedoch eine enge Beziehung zwischen der Verteilung der einströmenden Diffusions-Kühlluft und den Strömungsverhältnissen im Mischraum beziehungsweise in dem dahinter folgenden Verbrennungsraum.

Aus der EP 0 918 190 A1 und der EP 2 169 314 A2 sind Brenneranordnungen mit effusionsgekühlten Brennerwänden bekannt. Die EP 0 918 190 A1 offenbart weiter einen Ringraum der die Kühlluft ausserhalb des Brenners entlang der Brennerwand führt.

Die JP 58 072822 A zeigt eine effusionsgekühlte Brennerwand bei der jedes Effusionsloch über einen zylindrischen Fortsatz verfügt.

Aus der US 2006/059916 A1 ist weiter eine Effusionskühlung bekannt, in der ein Lochblech der Brennkammerwand vorgeschaltet ist.

### DARSTELLUNG DER ERFINDUNG

Es ist eine Aufgabe der Erfindung, das eingangs genannte Verfahren zum Betrieb einer Brenneranordnung so zu verbessern, dass höhere Verbrennungstemperaturen erreicht beziehungsweise hoch reaktive Brennstoffe eingesetzt werden können, sowie eine Brenneranordnung zur Durchführung des Verfahrens anzugeben.

Die Aufgabe wird durch das Verfahren von Anspruch 1 und durch die Brenneranordnung von Anspruch 9 gelöst. Wesentlich für die Erfindung ist, dass die Kühlluft auf der Außenseite der Brennerwand in ihrer Strömungsrichtung durch verteilt angeordnete Umlenkelemente gezielt umgelenkt wird. Hierdurch kann die Effusions-Kühlung gewissermaßen "maßgeschneidert" werden, um ihren Effekt in den besonders kritischen Bereichen des Brenners zu verstärken. Der Einsatz der Umlenkelemente ermöglicht eine stark verbesserte Einstellung der Richtung der eingedüsten Effusions-Kühlluft. Hierdurch werden die Strömungsverhältnisse innerhalb des Mischraums optimiert, was - gerade im Hinblick auf die Stabilität der Verbrennung bei besonders reaktiven Brennstoffen - der Betriebssicherheit zugutekommt.

Die Umlenkelemente erlauben in ihrem Bereich eine stärker konzentrierte Effusionskühlung des Brenners. Vorzugsweise sind die Umlenkelemente direkt auf der Außenfläche der Brennerwand angebracht. Sie haben insbesondere die Form einer halbierten Kugel-Halbschale und ähneln so einer Orchestermuschel. Die Höhe und Breite der halbkreisartigen Öffnung der Umlenkelemente kann als Funktion des Durchmessers und Abstandes der damit überdeckten Effusionslöcher variiert werden. Die Anzahl und die Platzierung der Umlenkelemente hängen von der Gestalt des Brenners ab. Die Orientierung der Umlenkelemente (das heißt die Ausrichtung ihrer Öffnungen) kann so gewählt werden, dass der maximale Kühlluftstrom in die Effusionslöcher gelenkt wird. Die Umlenkelemente können entweder einzeln hergestellt und befestigt werden oder gemeinsam in Form eines entsprechend gestanzten und/oder geprägten Bleches. Die Umlenkelemente können an der Brennerwand angeschweißt oder angegossen sein. Anzahl und Durchmesser der Effusionslöcher können aber auch an die Positionen der Umlenkelemente angepasst sein.

Eine Ausgestaltung des erfindungsgemäßen Verfahrens zeichnet sich dadurch aus, dass die Kühlluft durch ein Umlenkelement jeweils in eines der Effusionslöcher umgelenkt wird.

Eine andere Ausgestaltung des erfindungsgemäßen Verfahrens ist dadurch gekennzeichnet, dass die Kühlluft durch ein Umlenkelement jeweils in mehrere Effusionslöcher umgelenkt wird.

Eine andere Ausgestaltung des erfindungsgemäßen Verfahrens ist dadurch gekennzeichnet, dass die Effusionslöcher mit ihren Achsen gegenüber der Brennerwand geneigt sind, und dass die Kühlluft durch die Umlenkelemente derart umgelenkt wird, dass sie beim Eintritt in die Effusionslöcher im Wesentlichen parallel zu den Achsen der Effusionslöcher strömt.

Eine weitere Ausgestaltung des erfindungsgemäßen Verfahrens ist dadurch gekennzeichnet, dass die Effusionslöcher mit ihren Achsen gegenüber der Brennerwand geneigt sind, und dass die Kühlluft durch die Umlenkelemente derart umgelenkt wird, dass sie beim Eintritt in die Effusionslöcher im Wesentlichen senkrecht zur Brennerwand strömt.

Eine andere Ausgestaltung des erfindungsgemäßen Verfahrens ist dadurch gekennzeichnet, dass auf der Außenseite der Brennerwand und mit Abstand zur Brennerwand ein Lochblech mit Löchern angeordnet ist, und dass die Kühlluft auf der der Brennerwand abgewandten Seite des Lochblechs herangeführt und durch die Umlenkelemente in die Löcher des Lochblechs umgelenkt wird und zur Brennerwand strömt.

Eine noch andere Ausgestaltung des erfindungsgemäßen Verfahrens ist dadurch gekennzeichnet, dass als Umlenkelemente löffelartige Schalen verwendet werden, welche die zugehörigen Effusionslöcher von einer Seite her abschirmen und in Richtung der heranströmenden Kühlluft offen sind.

Eine Ausgestaltung der erfindungsgemäßen Brenneranordnung ist dadurch gekennzeichnet, dass jeweils ein Umlenkelement einem der Effusionslöcher zugeordnet ist.

Eine andere Ausgestaltung der erfindungsgemäßen Brenneranordnung ist dadurch gekennzeichnet, dass ein Umlenkelement jeweils mehreren Effusionslöchern zugeordnet ist.

Eine andere Ausgestaltung der erfindungsgemäßen Brenneranordnung ist dadurch gekennzeichnet, dass die Effusionslöcher mit ihren Achsen gegenüber der Brennerwand geneigt sind, und dass die Umlenkelemente derart ausgebildet sind, dass die Kühlluft beim Eintritt in die Effusionslöcher im Wesentlichen parallel zu den Achsen der Effusionslöcher strömt.

Eine andere Ausgestaltung der erfindungsgemäßen Brenneranordnung ist dadurch gekennzeichnet, dass die Effusionslöcher mit ihren Achsen gegenüber der Brennerwand geneigt sind, und dass die Umlenkelemente derart ausgebildet sind dass die Kühlluft beim Eintritt in die Effusionslöcher im Wesentlichen senkrecht zur Brennerwand strömt.

Eine weitere Ausgestaltung der erfindungsgemäßen Brenneranordnung ist dadurch gekennzeichnet, dass auf der Außenseite der Brennerwand und mit Abstand zur Brennerwand ein Lochblech mit Löchern angeordnet ist, und dass die Umlenkelemente auf der der Brennerwand abgewandten Seite des Lochblechs derart angeordnet sind, dass Kühlluft durch die Umlenkelemente in die Löcher des Lochblechs umgelenkt wird und zur Brennerwand strömt.

Eine wieder andere Ausgestaltung der erfindungsgemäßen Brenneranordnung ist dadurch gekennzeichnet, dass die Umlenkelemente als löffelartige Schalen ausgebildet sind, welche die zugehörigen Effusionslöcher von einer Seite her abschirmen und in Richtung der heranströmenden Kühlluft offen sind.

Eine noch andere Ausgestaltung der erfindungsgemäßen Brenneranordnung ist dadurch gekennzeichnet, dass die Umlenkelemente auf der äußeren Oberfläche der Brennerwand beziehungsweise des Lochblechs aufgebracht sind.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer vereinfachten Darstellung den Aufbau eines SEV-Brenners, wie er zur Ausführung der Erfindung geeignet ist;
- Fig. 2: den Schnitt durch die Brennerwand eines SEV-Brenners mit Effusionskühlung gemäß Fig. 1, wobei die Effusionslöcher gegen die Brennerwand geneigt sind;
- Fig. 3: in perspektivischer Darstellung einen Ausschnitt aus einer Brennerwand, die gemäß einem Ausführungsbeispiel der Erfindung mit einem Umlenkelement ausgestattet ist, welches die Kühlluft in mehrere Effusionslöcher gleichzeitig umgelenkt;
- Fig. 4: in perspektivischer Darstellung einen Ausschnitt aus einer Brennerwand, die gemäß einem anderen Ausführungsbeispiel der Erfindung mit einem Umlenkelement ausgestattet ist, welches die Kühlluft in nur ein Effusionsloch umgelenkt;
- Fig. 5: eine zu Fig. 2 vergleichbare Brennerwand, die gemäß einem anderen Ausführungsbeispiel der Erfindung mit Umlenkelementen einer ersten Art ausgestattet ist;
- Fig. 6: eine zu Fig. 2 vergleichbare Brennerwand, die gemäß einem anderen Ausführungsbeispiel der Erfindung mit Umlenkelementen einer zweiten Art ausgestattet ist; und
- Fig. 7: eine zu Fig. 2 vergleichbare Brennerwand, die gemäß einem weiteren Ausführungsbeispiel der Erfindung von einem Lochblech mit Umlenkelementen im Abstand umgeben ist.

### WEGE ZUR AUSFÜHRUNG DER ERFINDUNG

Die Erfindung gibt die Möglichkeit, die Effusions-Kühlung des Brenners aus Fig. 1 "masszuschneidern" beziehungsweise zu optimieren, um ihre Wirkung in den besonders kritischen Bereichen des Brenners (den besonders heissen Bereichen) zu verstärken. Dies geschieht dadurch, dass aerodynamisch geformte Umlenkelemente (21 in Fig. 3 und Fig. 4) auf der kalten beziehungsweise äusseren Seite der Brennerwand 15 angeordnet werden. Die Anwesenheit dieser löffelartigen, nach Art einer halben Kugelhalbschale ausgebildeten Umlenkelemente 21 ermöglicht es, die Richtung der eingedüsten Effusions-Kühlluft nach den jeweiligen Bedürfnissen einzustellen.

Weiter ermöglichen die Umlenkelemente 21 in Bereichen, in denen die Strömungsgeschwindigkeit der Kühlluft auf der äusseren Seite der Brennerwand 15 und der statische Druck aufgrund der hohen Strömungsgeschwindigkeit reduziert ist, die Strömung aufzustauen und zumindest einen Teil des dynamischen Druckes in statischen Druck umzuwandeln. Die Umlenkelemente 21 erlauben so den Einspeisedruck für die Effusions- Kühlung anzuheben und einzustellen.

Fig. 3 zeigt einen kleinen Ausschnitt der Brennerwand 15 mit einer Vielzahl von darin verteilt angeordneten Effusionslöchern 16, durch die gemäss Fig. 1 Kühlluft in den Mischraum 12 einströmt. Fig. 3 zeigt weiterhin ein einzelnes Umlenkelement 21, das, stellvertretend für weitere nicht gezeigte Umlenkelemente, mehrere der Effusionslöcher 16 so überdeckt, dass die in Richtung des Pfeils an der Brennerwand 15 entlangströmende Kühlluft 20 eingefangen und in Richtung auf die Effusionslöcher 16 umgelenkt wird. Über die gesamte Brennerwand 15 können viele solcher Umlenkelemente 21 in unterschiedlicher Dichte und Orientierung angeordnet sein, um auf optimale Weise die Kühlluft 20 umzulenken.

Selbstverständlich kann im Rahmen der Erfindung auch die Grösse der Umlenkelemente 21 relativ zu den Durchmessern der Effusionslöcher 16 verändert werden. Fig. 4 zeigt eine einzelne Anordnung eines Umlenkelementes 21, dem nur ein einzelnes Effusionsloch 16 zugeordnet ist. Hierdurch kann die Verteilung der umgelenkten Kühlluft in der Fläche noch feiner unterteilt werden.

Durch die Wahl der Grösse der Umlenkelemente 21 relativ zu den Durchmessern der Effusionslöcher 16 kann die Funktion als Umlenkelement oder als Stauelement zur Rückgewinnung des dynamischen Druckes eingestellt werden.

Grundsätzlich können die Effusionslöcher 16 mit ihren Lochachsen senkrecht zur Ebene der Brennerwand 10 orientiert sein. In den meisten Fällen sind jedoch, wie in Fig. 2 zeigt, die Achsen der Effusionslöcher 16 gegenüber der Ebene der Brennerwand 15 so geneigt, dass die durch die Effusionslöcher 16 einströmende Kühlluft eine Geschwindigkeitskomponente parallel zur Hauptströmung im Mischraum 12 aufweist und sich die axiale Länge und damit die Kühlwirkung vergrössert. Der Winkel α, den die Achse mit der Wandebene einschliesst, kann in einem Bereich zwischen 10° und 80° liegen, insbesondere zwischen 20° und 50°, vorzugsweise zwischen 30° und 40°. Als besonders geeigneter Wert hat sich ein Winkel von 35° erwiesen.

Bei derartig geneigten Effusionslöchern 16 können die Umlenkelemente 21, wie in Fig. 5 gezeigt, so geformt sein, dass die umgelenkte Kühlluft weitgehend senkrecht auf die Brennerwand 15 und damit die Locheingänge trifft. Strömungstechnisch günstiger kann es jedoch sein, gemäss Fig. 6 die Wölbung der Umlenkelemente 22 so einzustellen, dass die umgelenkte Kühlluft praktisch in Richtung der Lochachsen in die Effusionslöcher 16 eintritt.

Schliesslich ist es im Rahmen der Erfindung auch möglich, gemäss Fig. 7 im Abstand von der Brennerwand 15 aussen ein Lochblech 23 anzuordnen, das mit entsprechenden Löchern 25 versehen ist, in die Kühlluft durch die auf dem Lochblech 23 angeordneten Umlenkelemente 21 umgelenkt wird, um dann den Zwischenraum 24 zwischen Lochblech 23 und Brennerwand 15 zu durchqueren und in die Effusionslöcher 16 einzutreten. Durch diese Anordnung wird einerseits ein zusätzlicher Prallkühlungseffekt an der Brennerwand 15 erzielt. Andererseits ist die Zuordnung der umgelenkten Kühlluft zu den Effusionslöchern gegenüber der Konfiguration aus Fig. 5 und Fig. 6 indirekter.

Die beschriebene Effusionskühlung ist nicht auf den Mischraum 12 beschränkt, sondern kann sich auch auf den Liner des Verbrennungsraum 13 erstrecken Neben der eigentlichen Kühlung hat die Effusionskühlung im Liner die Aufgabe, die Selbstzündung des Luft-Brennstoff-Gemischs zu vermeiden. Neben der Kühlung hat die Effusionskühlung im Mischraum 12 beziehungsweise Vormischer die Aufgabe, die Stagnation von Brenngasen an der Brennerwand 15 zu vermeiden durch Bildung einer Grenzschicht.

Die Umlenkelemente 21, 22 erfüllen damit die folgenden Aufgaben:
- Erhöhung des Kühlluftmassenstroms durch die kleinen Löcher (Umwandlung des dynamischen Drucks in statischen Druck)
- Verhinderung eines Flashbacks
- Auf der kalten Seite der Brennerwand 15 ausserdem die Funktion eines Wirbelgenerators (Turbulator).

Insbesondere kann die Funktion der Wirbelbildung der Kühlluft durch die Umlenkelemente 21, 22 dadurch verstärkt werden, dass die Umlenkelemente 21, 20 in einer bestimmten Gesamtanordnung (Staffelung) angebracht werden, um sie strömungstechnisch gegenseitig zu beeinflussen. Damit wird die konvektive Kühlung auf der Aussenseite der Brennerwand 15 erhöht. Beispielsweise werden dafür Reihen von Umlenkelementen 21, 22 im rechten Winkel zur Strömungsrichtung der Kühlluft 22 angeordnet, wobei die Umlenkelemente 21, 22 zweier aufeinanderfolgender Reihen jeweils versetzt zueinander angeordnet sind.

Die Umlenkelemente 21, 22 verstärken lokal die Effusionskühlung des Brenners. Wenn gemäss Fig. 7 ein Lochblech 23 als Prallkühlungsblech mit Umlenkelementen eingesetzt wird, erhöht sich der Wärmeübertragungskoeffizient auf der kalten Seite der Brennerwand 15. Die Umlenkelemente 21, 22 werden vorzugsweise in den Bereichen angeordnet, wo die Kühlluft eine besonders hohe Geschwindigkeit hat, um mehr Kühlluft in die Effusionslöcher 16 umzulenken.

Manche Bereiche der Effusionskühlung sind dadurch benachteiligt, dass die Geschwindigkeit der Kühlluft dort hoch ist und nur ein geringer statischer Druck herrscht. Manche Bereiche der Effusionskühlung müssen verstärkt werden, weil dort die Wärmebelastung auf der Heissgasseite (wegen eines hohen Wärmeübertragungskoeffizienten oder einer hohen Flammentemperatur) besonders hoch ist. Die erfindungsgemässen Umlenkelemente fangen durch eine Kombination von Aufstauen und Umlenken Kühlluft ein, die sonst an den Effusionslöchern vorbei geströmt wäre. Auf diese Weise kann die Kühlung lokal verstärkt werden, ohne dass sich durch eine Erhöhung der Anzahl der Effusionslöcher oder des Durchmessers der Effusionslöcher das Risiko von Rissbildung erhöht.

Die Umlenkelemente haben insgesamt folgende Charakteristika:
- die Form ist die einer halben Kugelhalbschale, wobei Höhe und Breite als Funktion von Durchmesser und Abstand der Effusionslöcher verändert werden können;
- die Anzahl und Platzierung der Umlenkelemente hängt von der Form des Brenners ab;
- die Ausrichtung der Umlenkelemente kann so gewählt werden, dass ein maximaler Kühlluftstrom in die Effusionslöcher eingebracht wird;
- Umlenkelemente überdecken entweder ein einzelnes Effusionsloch oder gleichzeitig mehrere Effusionslöcher;
- die Umlenkelemente können entweder einzeln hergestellt und angebracht werden, oder gleichzeitig in Form eines geprägten und/oder gestanzten Bleches;
- die Umlenkelemente können am Brenner angeschweisst oder angegossen sein;
- die Anzahl und der Durchmesser der Effusionslöcher kann in Abhängigkeit von der Platzierung der Umlenkelemente variiert werden.

### BEZUGSZEICHENLISTE

- 10: SEV-Brenner (Brenneranordnung)
- 11: Einlass
- 12: Mischraum
- 13: Verbrennungsraum
- 14: Brennstofflanze
- 15: Brennerwand
- 16: Effusionsloch
- 17: Flammengrenze
- 18: Verbrennungsgas
- 19: Brennstoff
- 20: Kühlluft
- 21,22: Umlenkelement
- 23: Lochblech
- 24: Zwischenraum
- 25: Loch
- α: Winkel

## Patentansprüche

1. Verfahren zum Betrieb einer Brenneranordnung (10), in welcher Brenneranordnung (10) ein Verbrennungsluft enthaltende, heißes Verbrennungsgas (18) im wesentlichen parallel zu einer Brennerwand (15) durch einen von dieser Brennerwand (15) begrenzten Mischraum (12) zu einem Verbrennungsraum (13) strömt und im Mischraum (12) mit einem eingedüsten Brennstoff (19) vermischt wird, wobei im Rahmen einer Effusionskühlung Kühlluft (20) von der Außenseite der Brennerwand (15) her durch Effusionslöcher (16) in der Brennerwand (15) in das Innere des Mischraums (12) einströmt, **dadurch gekennzeichnet, dass** die Kühlluft (20) auf der Außenseite der Brennerwand (15) in ihrer Strömungsrichtung durch Umlenkelemente (21, 22) in Richtung auf die Brennerwand (15) umgelenkt wird, dass die Kühlluft (20) auf der Außenseite der Brennerwand (15) eine zur Brennerwand (15) parallele Geschwindigkeitskomponente aufweist, und dass der statische Druck der Kühlluft (20) stromauf der Umlenkelemente (21, 22) erhöht wird, um den Einspeisedruck für die Effusionskühlung anzuheben.

2. Verfahren nach Anspruch 1, **dadurch gekennzeichnet, dass** die Kühlluft (20) auf der Außenseite der Brennerwand (15) eine zur Brennerwand (15) parallele Geschwindigkeitskomponente aufweist, und dass die Kühlluft (20) in Richtung auf die Brennerwand (15) umgelenkt wird.

3. Verfahren nach Anspruch 2, **dadurch gekennzeichnet, dass** die Kühlluft (20) durch ein Umlenkelement (21, 22) jeweils in eines der Effusionslöcher (16) umgelenkt wird.

4. Verfahren nach Anspruch 2, **dadurch gekennzeichnet, dass** die Kühlluft (20) durch ein Umlenkelement (21, 22) jeweils in mehrere Effusionslöcher (16) umgelenkt wird.

5. Verfahren nach Anspruch 3 oder 4, **dadurch gekennzeichnet, dass** die Effusionslöcher (16) mit ihren Achsen gegenüber der Brennerwand (15) geneigt sind, und dass die Kühlluft (20) durch die Umlenkelemente (22) derart umgelenkt wird, dass sie beim Eintritt in die Effusionslöcher (16) im Wesentlichen parallel zu den Achsen der Effusionslöcher (16) strömt.

6. Verfahren nach Anspruch 3 oder 4, **dadurch gekennzeichnet, dass** die Effusionslöcher (16) mit ihren Achsen gegenüber der Brennerwand (15) geneigt sind, und dass die Kühlluft (20) durch die Umlenkelemente (21) derart umgelenkt wird, dass sie beim Eintritt in die Effusionslöcher (16) im Wesentlichen senkrecht zur Brennerwand (15) strömt.

7. Verfahren nach einem der Ansprüche 1 oder 2, **dadurch gekennzeichnet, dass** auf der Außenseite der Brennerwand (15) und mit Abstand zur Brennerwand (15) ein Lochblech (23) mit Löchern (25) angeordnet ist, und dass die Kühlluft (20) auf der der Brennerwand (15) abgewandten Seite des Lochblechs (23) herangeführt und durch die Umlenkelemente (21, 22) in die Löcher (25) des Lochblechs (23) umgelenkt wird und zur Brennerwand (15) strömt.

8. Verfahren nach einem der Ansprüche 1-6, **dadurch gekennzeichnet, dass** als Umlenkelemente (21, 22) löffelartige Schalen verwendet werden, welche die zugehörigen Effusionslöcher (16) von einer Seite her abschirmen und in Richtung der heranströmenden Kühlluft (20) offen sind.

9. Brenneranordnung (10) zur Durchführung des Verfahrens nach einem der Ansprüche 1-8, welche Brenneranordnung (10) einen sich in einer Strömungsrichtung erstreckenden Mischraum (12) umfasst, der außen durch eine Brennerwand (15) begrenzt ist und stromaufwärts einen Einlass (11) für ein Verbrennungsluft enthaltendes, heißes Verbrennungsgas (18) aufweist, und an den sich stromabwärts ein Verbrennungsraum (13) anschließt, wobei in den Mischraum (12) eine Brennstofflanze (14) zum Eindüsen eines Brennstoffs (19) hineinragt und die Brennerwand (15) mit Effusionslöchern (16) versehen ist, durch die auf der Außenseite der Brennerwand (15) herangeführte Kühlluft (20) in den Mischraum (12) einströmen kann, **dadurch gekennzeichnet, dass** auf der Außenseite der Brennerwand (15) Umlenkelemente (21, 22) angeordnet sind, welche die herangeführte Kühlluft (20) in Richtung auf die Brennerwand (15) umlenken, um den Einspeisedruck für die Effusionskühlung anzuheben.

10. Brenneranordnung nach Anspruch 9, **dadurch gekennzeichnet, dass** jeweils ein Umlenkelement (21, 22) einem der Effusionslöcher (16) zugeordnet ist.

11. Brenneranordnung nach Anspruch 9, **dadurch gekennzeichnet, dass** ein Umlenkelemente (21, 22) jeweils mehreren Effusionslöchern (16) zugeordnet ist.

12. Brenneranordnung nach Anspruch 10 oder 11, **dadurch gekennzeichnet, dass** die Effusionslöcher (16) mit ihren Achsen gegenüber der Brennerwand (15) geneigt sind, und dass die Umlenkelemente (22) derart ausgebildet sind, dass die Kühlluft (20) beim Eintritt in die Effusionslöcher (16) im Wesentlichen parallel zu den Achsen der Effusionslöcher (16) strömt.

13. Brenneranordnung nach Anspruch 10 oder 11, **dadurch gekennzeichnet, dass** die Effusionslöcher (16) mit ihren Achsen gegenüber der Brennerwand (15) geneigt sind, und dass die Umlenkelemente (21) derart ausgebildet sind dass die Kühlluft (20) beim Eintritt in die Effusionslöcher (16) im Wesentlichen senkrecht zur Brennerwand (15) strömt.

14. Brenneranordnung nach Anspruch 10 oder 11, **dadurch gekennzeichnet, dass** auf der Außenseite der Brennerwand (15) und mit Abstand zur Brennerwand (15) ein Lochblech (23) mit Löchern (25) angeordnet ist, und dass die Umlenkelemente (21) auf der der Brennerwand (15) abgewandten Seite des Lochblechs (23) derart angeordnet sind, dass Kahlluft (20) durch die Umlenkelemente (21) in die Löcher (25) des Lochblechs (23) umgelenkt wird und zur Brennerwand (15) strömt.

15. Brenneranordnung nach einem der Ansprüche 9-13, **dadurch gekennzeichnet, dass** die Umlenkelemente (21, 22) als löffelartige Schalen ausgebildet sind, welche die zugehörigen Effusionslöcher (16) von einer Seite her abschirmen und in Richtung der heranströmenden Kühlluft (20) offen sind.

## Claims

1. Method for operating a burner arrangement (10), in which burner arrangement a hot combustion gas (18) containing combustion air flows substantially parallel to a burner wall (15) through a mixing chamber (12) delimited by this burner wall (15) into a combustion chamber (13), and in the mixing chamber (12) is mixed with an injected fuel (19), wherein for effusion cooling, cooling air (20) flows from the outside of the burner wall (15) through effusion holes (16) in the burner wall (15) into the interior of the mixing chamber (12),
**characterised in that**
the cooling air (20) on the outside of the burner wall (15) is deflected in its flow direction by deflector elements (21, 22) in the direction towards the burner wall (15), that the cooling air (20) on the outside of the burner wall (15) has a speed component parallel to the burner wall (15), and
that the static pressure of the cooling air (20) upstream of the deflector elements (21, 22) is increased in order to raise the supply pressure for the effusion cooling.

2. Method according to claim 1, **characterised in that** the cooling air (20) on the outside of the burner wall (15) has a speed component parallel to the burner wall (15), and that the cooling air (20) is deflected in the direction towards the burner wall (15).

3. Method according to claim 2, **characterised in that** the cooling air (20) is deflected by a deflector element (21, 22) into one of the effusion holes (16).

4. Method according to claim 2, **characterised in that** the cooling air (20) is deflected by a deflector element (21, 22) into a plurality of effusion holes (16).

5. Method according to claim 3 or 4, **characterised in that** the axes of the effusion holes (16) are tilted relative to the burner wall (15), and that the cooling air (20) is deflected by the deflector elements (22) such that on entry into the effusion holes (16), it flows substantially parallel to the axes of the effusion holes (16).

6. Method according to claim 3 or 4, **characterised in that** the axes of the effusion holes (16) are tilted relative to the burner wall (15), and that the cooling air (20) is deflected by the deflector elements (21) such that on entry into the effusion holes (16), it flows substantially perpendicular to the burner wall (15).

7. Method according to one of claims 1 or 2, **characterised in that** a perforated plate (23) with holes (25) is arranged on the outside of the burner wall (15) and spaced from the burner wall (15), and that the cooling air is guided onto the side of the perforated plate (23) facing away from the burner wall (15) and deflected by the deflector elements (21, 22) into the holes (25) of the perforated plate (23) and flows towards the burner wall (15).

8. Method according to one of claims 1 to 6, **characterised in that** as deflector elements (21, 22), spoon-shaped dishes are used which screen the associated effusion holes (16) on one side and are open in the direction of the inflowing cooling air (20).

9. Burner arrangement (10) for performance of the method according to any of claims 1 to 8, which burner arrangement (10) comprises a mixing chamber (12) which extends in a flow direction, is delimited on the outside by a burner wall (15) and which comprises upstream an inlet (11) for a hot combustion gas (18) containing combustion air, and adjoining which downstream is a combustion chamber (13), wherein a fuel lance (14) for injecting a fuel (19) protrudes into the mixing chamber (12) and the burner wall (15) is provided with effusion holes (16), through which the cooling air (20) guided onto the outside of the burner wall (15) can flow into the mixing chamber (12), **characterised in that** on the outside of the burner wall (15), deflector elements (21, 22) are arranged which deflect the inflowing cooling air (20) in the direction towards the burner wall (15) in order to raise the supply pressure for the effusion cooling.

10. Burner arrangement according to claim 9, **characterised in that** each deflector element (21, 22) is assigned to one effusion hole (16).

11. Burner arrangement according to claim 9, **characterised in that** each deflector element (21, 22) is assigned to a plurality of effusion holes (16).

12. Burner arrangement according to claim 10 or 11, **characterised in that** the axes of the effusion holes (16) are tilted relative to the burner wall (15), and that the deflector elements (22) are configured such that on entry into the effusion holes (16), the cooling air (20) flows substantially parallel to the axes of the effusion holes (16).

13. Burner arrangement according to claim 10 or 11, **characterised in that** the axes of the effusion holes (16) are tilted relative to the burner wall (15), and that the deflector elements (21) are configured such that on entry into the effusion holes (16), the cooling air (20) flows substantially perpendicular to the burner wall (15).

14. Burner arrangement according to claim 10 or 11, **characterised in that** a perforated plate (23) with holes (25) is arranged on the outside of the burner wall (15), and that the deflector elements (21) are arranged on the side of the perforated plate (23) facing away from the burner wall (15) such that cooling air (20) is deflected by the deflector elements (21) into the holes (25) of the perforated plate (23) and flows towards the burner wall (15).

15. Burner arrangement according to any of claims 9 to 13, **characterised in that** the deflector elements (21, 22) are configured as spoon-shaped dishes which screen the associated effusion holes (16) on one side and are open in the direction of the inflowing cooling air (20).

## Revendications

1. Procédé d'exploitation d'un dispositif de brûleur (10), moyennant quoi, dans ce dispositif de brûleur (10), s'écoule un gaz de combustion chaud (18) contenant de l'air de combustion, de manière globalement parallèle à une paroi de brûleur (15) à travers un espace de mélange (12) délimité par cette paroi de brûleur (15), en direction d'un espace de combustion (13) et est mélangé, dans l'espace de mélange (12) avec un carburant (19) introduit, moyennant quoi, dans le cadre d'un refroidissement par effusion, de l'air de refroidissement (20) s'écoule de l'extérieur de la paroi du brûleur (15) à travers des trous d'effusion (16) dans la paroi du brûleur (15), vers l'intérieur de l'espace de mélange (12), **caractérisé en ce que** l'air de refroidissement (20) est dévié sur l'extérieur de la paroi du brûleur (15) dans sa direction d'écoulement par des éléments de déviation (21, 22) en direction de la paroi du brûleur (15), **en ce que** l'air de refroidissement (20) présente, à l'extérieur de la paroi du brûleur (15), une composante de vitesse parallèle à la paroi du brûleur (15) et **en ce que** la pression statique de l'air de refroidissement (20) est augmentée en amont des éléments de déviation (21, 22), afin d'augmenter la pression d'introduction pour le refroidissement par effusion.

2. Procédé selon la revendication 1, **caractérisé en ce que** l'air de refroidissement (20) présente, à l'extérieur de la paroi du brûleur (15), une composante de vitesse parallèle à la paroi du brûleur (15) et **en ce que** l'air de refroidissement (20) est dévié en direction de la paroi du brûleur (15).

3. Procédé selon la revendication 2, **caractérisé en ce que** l'air de refroidissement (20) est dévié par un élément de déviation (21, 22) dans un des trous d'effusion (16).

4. Procédé selon la revendication 2, **caractérisé en ce que** l'air de refroidissement (20) est dévié par un élément de déviation (21, 22) dans plusieurs trous d'effusion (16).

5. Procédé selon la revendication 3 ou 4, **caractérisé en ce que** les trous d'effusion (16) sont inclinés avec leurs axes par rapport à la paroi du brûleur (15) et **en ce que** l'air de refroidissement (20) est dévié par les éléments de déviation (22) de façon à ce que, lors de l'entrée dans les trous d'effusion (16), il s'écoule de manière globalement parallèle aux axes des trous d'effusion (16).

6. Procédé selon la revendication 3 ou 4, **caractérisé en ce que** les trous d'effusion (16) sont inclinés avec leurs axes par rapport à la paroi du brûleur (15) et **en ce que** l'air de refroidissement (20) est dévié par les éléments de déviation (21) de façon à ce que, lors de l'entrée dans les trous d'effusion (16), il s'écoule de manière globalement perpendiculaire à la paroi du brûleur (15).

7. Procédé selon l'une des revendications 1 ou 2, **caractérisé en ce que**, à l'extérieur de la paroi du brûleur (15) et à une certaine distance de celle-ci (15), se trouve une tôle perforée (23) avec des trous (25) et **en ce que** l'air de refroidissement (20) est guidé le long du côté de la tôle perforée (23) opposé à la paroi du brûleur (15), est dévié par les éléments de déviation (21, 22) vers les trous (25) de la tôle perforée (23) et s'écoule vers la paroi du brûleur (15).

8. Procédé selon l'une des revendications 1 à 6, **caractérisé en ce que**, en tant qu'éléments de déviation (21, 22), sont utilisés des coques en forme de cuillères qui protègent les trous d'effusion (16) correspondant sur un côté et qui sont ouvertes en direction de l'arrivée de l'air de refroidissement (20).

9. Dispositif de brûleur (10) pour l'exécution du procédé selon l'une des revendications 1 à 8, ce dispositif de brûleur (10) comprenant un espace de mélange (12) s'étendant dans une direction d'écoulement, qui est délimité à l'extérieur par une paroi du brûleur (15) et qui comprend en amont une entrée (11) pour un gaz de combustion chaud (18) contenant de l'air de combustion, et prolongé en aval par un espace de combustion (13), moyennant quoi une lance à carburant (14) pour l'introduction d'un carburant (19) dépasse dans l'espace de mélange (12), et la paroi du brûleur (15) est munie de trous d'effusion (16), à travers lesquels l'air de refroidissement (20) guidé le long de l'extérieur de la paroi du brûleur (15) peut s'écouler vers l'espace de mélange (12), **caractérisé en ce que**, à l'extérieur de la paroi du brûleur (15), se trouvent des éléments de déviation (21, 22) qui dévient l'air de refroidissement (20) en direction de la paroi du brûleur (15) afin d'augmenter la pression d'introduction pour le refroidissement par effusion.

10. Dispositif de brûleur selon la revendication 9, **caractérisé en ce que** chaque élément de déviation (21, 22) correspond à un des trous d'effusion (16).

11. Dispositif de brûleur selon la revendication 9, **caractérisé en ce qu'**un élément de déviation (21, 22) correspond à plusieurs trous d'effusion (16).

12. Dispositif de brûleur selon la revendication 10 ou 11, **caractérisé en ce que** les trous d'effusion (16) sont inclinés, avec leurs axes, par rapport à la paroi du brûleur (15) et **en ce que** les éléments de déviation (22) sont conçus de façon à ce que l'air de refroidissement s'écoule, lors de l'entrée dans les trous d'effusion (16), de manière globalement parallèle aux axes des trous d'effusion (16).

13. Dispositif de brûleur selon la revendication 10 ou 11, **caractérisé en ce que** les trous d'effusion (16) sont inclinés, avec leurs axes, par rapport à la paroi du brûleur (15) et **en ce que** les éléments de déviation (21) sont conçus de façon à ce que l'air de refroidissement (20) s'écoule, lors de l'entrée dans les trous d'effusion (16), de manière globalement perpendiculaire à la paroi du brûleur (15).

14. Dispositif de brûleur selon la revendication 10 ou 11, **caractérisé en ce que**, à l'extérieur de la paroi du brûleur (15) et à une certaine distance de la paroi du brûleur (15) se trouve une tôle perforée (23) avec des trous (25) et **en ce que** les éléments de déviation (21) sont disposés sur le côté de la tôle perforée (23) opposé à la paroi du brûleur (15) de façon à ce que l'air de refroidissement (20) soit dévié par les éléments de déviation (21) vers les trous (25) de la tôle perforée (23) et s'écoule vers la paroi du brûleur (15).

15. Procédé selon l'une des revendications 9 à 13, **caractérisé en ce que** les éléments de déviation (21, 22) sont conçus comme des coques en forme de cuillères qui protègent les trous d'effusion (16) correspondant d'un côté et qui sont ouvertes en direction de l'arrivée de l'air de refroidissement (20).
